# EUROPÄISCHE PATENTSCHRIFT

(11) **EP 0 364 805 B1**
(45) Veröffentlichungstag und Bekanntmachung des Hinweises auf die Patenterteilung: **16.02.1994**
(21) Anmeldenummer: 89118278.4
(22) Anmeldetag: 03.10.1989
(51) Int. Cl.: A24F 47/00, A61M 15/06

(54) **Artikel zur Simulation des Rauchens**
Article for the simulation of smoking
Article pour simuler le fait de fumer

(30) Priorität: 19.10.1988 CH 3895/88
(43) Veröffentlichungstag der Anmeldung: 25.04.1990
(73) Patentinhaber: BURGER SOEHNE AG BURG, CH-5736 Burg (CH)
(72) Erfinder: Schwartz, Hermann, CH-8808 Pfäffikon (CH); Burger, Max, CH-5736 Burg (CH)
(74) Vertreter: OK pat AG

(56) Entgegenhaltungen:
- EP-A- 0 149 997
- EP-A- 0 202 512
- FR-A- 598 542
- GB-A- 2 199 229
- US-A- 2 425 624
- US-A- 4 284 089

## Beschreibung

Die Erfindung betrifft einen Artikel zur Simulation des Rauchens durch Inhalieren von Nikotin ohne Wärmeeinwirkung, mit einem eine Lufteintritts- und eine Luftaustrittsöffnung aufweisenden Gehäuse, welches im Innern eine Tragstruktur enthält, die ein bei Raumtemperatur verdunstbares Nikotinpräparat aufnimmt.

Es ist allgemein bekannt, dass beim Rauchen von Tabak eine Nikotindosis aufgenommen wird, die auf den Raucher eine stimulierende, von ihm erwartete Wirkung ausübt, dass aber mit dem Verglimmen des Tabaks, insbesondere beim sehr verbreiteten Zigarettenrauchen, die Erzeugung von vielerlei Schadstoffen verbunden ist. Solche Schadstoffe - man unterscheidet gasförmige und partikelförmige Stoffe - gelangen nicht nur im Rauch-Hauptstrom zum Raucher selbst, sondern im von der Glimmstelle ausgehenden Nebenstrom-Rauch auch in die Umgebung, wo sie sogenannte "Passivraucher" belästigen können.

Da die Nikotinaufnahme in begrenzten Mengen allein oder gegebenenfalls in Verbindung mit Aromastoffen kaum als entscheidend gesundheitsschädlich angesehen wird, sind Versuche unternommen worden, eine stimulierende Nikotinaufnahme ohne die mit dem Rauchen zwangsläufig verbundene Verbrennung von Tabak zu ermöglichen. Damit würden - nebst dem Wegfall sämtlicher Schadstoffe des Rauches - gleichzeitig jegliche Probleme des Passivrauchens, aber auch Brandschäden, hygienische Beeinträchtigungen durch Teer usw. entfallen.

Ein "Raucher"-Artikel der eingangs genannten Art zum simulierten Rauchen ist aus der US-PS 4 284 089 bekannt geworden. Gemäss jenem Vorschlag enthält das rohrförmige Gehäuse als Nikotin-Tragstruktur eine absorbierende Masse (z.B. ein Wickel aus Filterpapier) mit einer zentralen Längsbohrung, die gegen beide Enden hin erweitert ist. Die saugfähige Masse wird mit einem flüssigen Nikotinpräparat gesättigt. Beim Durchziehen von Luft durch die Längsbohrung soll an der Bohrungsoberfläche Nikotinflüssigkeit infolge Venturi-Effekt verdampfen und dadurch inhaliert werden können. Da bei dieser Anordnung die absorbierende Masse (wie ein Docht) mit Flüssigkeit gesättigt wird, ist für eine Beladung die beträchtliche Nikotinmenge von etwa 300 mg erforderlich, d.h. ein Mehrfaches der für den Menschen letalen Dosis. Ferner muss bei aufeinanderfolgenden Luftzügen ständig Nikotin aus dem Innern der Trägermasse zur Bohrungsoberfläche durch Kapillarwirkung nachfliessen, was eine gewisse Zeit benötigt. Dies bewirkt, dass bei Zugfolgen mit beim Inhalieren üblichen Zeitintervallen die pro Zug aufgenomene Nikotinmenge rasch abnimmt - ein Verlauf, der demjenigen des normalen Rauchens entgegengesetzt ist. Eine Modifikation der vorerwähnten Anordnung ist in der EP-A 0 149 997 beschrieben. Hierbei sind, abwechselnd mit den Nikotin enthaltenden und eine Längsbohrung aufweisenden Abschnitten, "isolierende" Abschnitte im Gehäuse längs aneinandergereiht. Allerdings ist kaum einzusehen, wie dadurch eine drastische Reduktion der Nikotin-Ladungsmenge (bei vergleichbarer Nikotinabgabe) auf angeblich "1-30 mg" erreicht werden soll. Es fehlen denn auch in jener Veröffentlichung jegliche Angaben über erzielte Nikotinmengen pro Zug.

Eine dem Produkt nach US-A-4 284 089 etwa vergleichbare, Zigaretten-ähnlicher Artikel ist ferner aus der GB-A-2 199 229 bekannt. Dort sind in einem zylindrischen Rohr nebeneinander zwei Elemente aus luftdurchlässigem, absorbierendem Material angeordnet, von denen das eine mit einer freien Nikotinbase, das zweite mit einer Säure imprägniert ist, die mit der Nikotinbase reagieren kann. Das Dokument enthält keine Angaben über die in jedem Element enthaltenen Flüssigkeitsmengen oder die pro Zug verdunsteten Nikotinmengen. Aus dem Umstand jedoch, dass absorbierendes Material mit Flüssigkeit imprägniert ist, lässt sich schliessen, dass etwa ähnliche Verhältnisse vorliegen wie bei der vorgenannten Veröffentlichung.

Die EP-A 0 202 512 beschreibt wiederum einen "Raucher"-Artikel der eingangs genannten Gattung, mit welchem einerseits eine erhöhte Nikotinabgabe pro Zug, insbesondere aber eine wirksame Verdampfung angestrebt werden, um zu vermeiden, dass Nikotin in Tröpfchenform vom Luftzug mitgerissen wird. Dies soll durch einen porösen Pfropfen aus polymerisiertem Material erreicht werden, in welchem Material Nikotin effektiv absorbiert ist, d.h. im Innern zwischen den molekularen Polymerketten eingelagert. Die Nikotin-Abgabe soll dann durch Desorption aus dem Material beim Durchziehen von Luft erfolgen. Solche Absorptions- und Desorptionsvorgänge laufen allerdings bekanntlich extrem langsam ab, was auch in der genannten Veröffentlichung bestätigt wird: Zur Beladung von Proben aus Polypropylen mit wenigen Gewichtsprozenten Nikotin werden, beim Eintauchen in Reinnikotin, mehrere Tage oder 1 Woche benötigt (stark temperaturabhängig). Anderseits geht die (an sich geringe) Nikotinabgabe äusserst langsam vor sich und kann sich über mehrere tausend Züge erstrecken was natürlich - bei üblichen Rauchergewohnheiten - nicht nutzbar ist. Problematisch ist auch die Massenproduktion solcher Artikel, da zum Beladen der porösen Pfropfen während der langen Absorptionsdauer entsprechende Tauchbäder mit hochgiftigem Reinnikotin erforderlich sind; nach der Tauchbehandlung muss das an den Pfropfen anhaftende Nikotin sodann ausgewaschen und die nikotinhaltige Waschflüssigkeit schliesslich entsorgt werden. Am fertigen Produkt sind ferner, jedenfalls bei längerer Lagerdauer, chemische Wechselwirkungen zwischen dem Propfenmaterial (Kunststoff) und dem darin absorbierten Nikotin nicht auszuschliessen.

Mit der vorliegenden Erfindung sollen die den vorgenannten, bekannten Produktvorschlägen anhaftenden Nachteile behoben werden. Es wird ein für Serienherstellung geeigneter Artikel zur "rauchlosen" Nikotin-Inhalation angestrebt, welcher bei vertretbaren Mengen des einzubringenden Nikotinpräparats geeignete, dosierte Nikotinfrachten bei Zugfolgen ermöglicht, die etwa üblichen Rauchvorgängen entsprechen.

Die vorstehende Aufgabe wird erfindungsgemäss dadurch gelöst, dass die den wirksamen Querschnitt des Gehäuses im wesentlichen ausfüllende, das Nikotinpräparat aufnehmende Tragstruktur eine Vielzahl von durchgehenden Strömungskanälen bildet, an deren freier und nicht absorbierender Oberfläche das Nikotinpräparat als dünne, die Kanäle offen lassende Schicht angelagert ist.

Somit ist das Nikotinpräparat als dünner Film auf einer verhältnismässig grossen freien Oberfläche, die praktisch der Oberfläche eines "Labyrinths" von Kanälen entspricht, der durchziehenden Luft ausgesetzt. Wesentlich ist dabei auch, dass das Material der Tragstruktur wenigstens an der Oberfläche der Kanäle dicht, d.h. impermeabel für das Nikotinpräparat ist und das Präparat somit nur durch Adhäsion (Benetzung) am Material haftet, aber nicht durch Absorption in dieses eindringt. Auch soll das Präparat die Strömungskanäle keineswegs ausfüllen, sondern diese für die Luftströmung frei lassen. Es tritt also kaum Kapillarwirkung auf (allenfalls in geringem Masse an einspringenden Ecken der Kanal-Hohlräume) und es erfolgt kein "Nachfliessen" oder "Nachdiffundieren" des Präparats innerhalb der Tragstruktur während dem Verdunsten; die wirksame, benetzte Verdunstungsoberfläche bleibt somit praktisch unverändert und die Schicht wird beim Inhalieren in aufeinanderfolgenden Zügen gleichmässig abgetragen. Die Beladung der Luft mit verdunstetem Nikotin ist auch praktisch unabhängig von den Zeitintervallen zwischen den aufeinanderfolgenden Zügen, da keine "Verarmung" der Verdunstungsoberfläche erfolgt.

Der Erfindungsgegenstand lässt sich natürlich in mancherlei Ausgestaltungen herstellen. So kann das Gehäuse im wesentlichen der Gestalt einer Zigarette entsprechen, doch sind durchaus auch andere Bauformen denkbar, z.B. ähnlich einer Tabakpfeife usw. Insbesondere sind für die Tragstruktur verschiedene Ausführungsformen in Betracht zu ziehen, so beispielsweise eine (lose) Schüttung eines Granulats, z.B. von Kugeln, ein Bündel von parallelen Stäben, ein offenporiger Sinterkörper (Fritte), ein fester, offenzelliger Schaum usw. Als Werkstoff für die Tragstruktur wird Glas als besonders geeignet angesehen wegen seiner Dichtheit, geringem Preis, Geschmacksneutralität und chemischer Beständigkeit; indessen kommen auch andere Materialien in Betracht, wie Aluminium oder andere Metalle, glasierte oder dichte Keramik, gewisse dichte Kunststoffe wie Polytetrafluoräthylen (Teflon) usw. Das Einbringen der benötigten geringen Mengen von Nikotinpräparat in die Tragstuktur kann durch Aufbringen eines abgemessenen Volumens des Präparats an der Aussenfläche erfolgen, worauf sich die Flüssigkeit dank guter Benetzung relativ rasch über die Kanaloberflächen im Innern der Struktur ausbreitet. Als Nikotinpräparat eignet sich z.B. Reinnikotin sowie weitere an sich bekannte Präparate, wie sie z.B. in den vorstehend zum Stand der Technik genannten Veröffentlichungen und ausserdem in der EP-A 0 148 749 angegeben sind. Allenfalls erwünschte Aromastoffe, wie Tabakaroma, Fruchtaromen, Minze usw. können entweder dem Nikotinpräparat beigemischt oder in dem Gehäuse getrennt beigefügt werden, z.B. in einem filterähnlichen Element oder als "Kapsel" usw.

Besondere, bevorzugte Ausführungsformen des erfindungsgemässen Artikels sind in den Patentansprüchen 2 bis 17 angegeben. Bei der Herstellung des Artikels kann das Nikotinpräparat entweder der bereits im Gehäuse befindlichen Tragstruktur beigegeben werden, oder es kann die Tragstruktur in einem vorbereitenden Produktionsschritt mit Nikotinpräparat beladen und erst anschliessend in das Gehäuse eingefügt werden. Es wird deshalb auch für die präparierte Tragstruktur selbst als Vorprodukt Schutz beansprucht (Ansprüche 18 bis 31).

Nachstehend werden verschiedene Ausführungsbeispiele des erfindungsgemässen Artikels sowie deren Wirkungsweise und Eigenschaften im Zusammenhang mit der Zeichnung näher erläutert.
- Fig. 1: zeigt im Längsschnitt eine erste Ausführungsform mit einer Tragstruktur in Form einer Kugelschüttung, aus welcher ein Ausschnitt in zwei Stufen vergrössert dargestellt ist;
- Fig. 2: ist der Längsschnitt eines zweiten Ausführungsbeispiels mit einem Bündel von Längsstäben als Tragstruktur, wobei aus dem Querschnitt entlang der eingezeichneten Schnittlinie ein Ausschnitt vergrössert dargestellt ist;
- Fig. 3: zeigt schematisch ein drittes Ausführungsbeispiel mit einem offenzelligen, festen Schaumkörper als Tragstruktur, aus welchem ein Ausschnitt vergrössert und im Schnitt wiedergegeben ist; und
- Fig. 4: ist eine Teildarstellung eines weiteren Beispiels im Längsschnitt, mit einer Tragstruktur in Form eines porösen Rohres.

Der Artikel zur Simulation des Rauchens gemäss dem Beispiel nach Fig. 1 weist ein z.B. aus Kunststoff hergestelltes Gehäuse 10 auf, an welchem ein Mundstück 13 angeformt ist. Die Lufteintrittsöffnung 11 des Gehäuses 10 und die als Kanal 12 im Mundstück 13 ausgebildete Luftaustrittsöffnung können wenn nötig, z.B. während der Lagerzeit des fertigen Artikels, durch einen Deckel 6 bzw. einen Stopfen 8, beide z.B. aus Weichplastik, verschlossen werden. Im Innern des Gehäuses 10 ist eine insgesamt mit 14 bezeichnete Tragstruktur angeordnet, die ein bei Raumtemperatur verdunstbares Nikotinpräparat aufnimmt, wie weiter unten noch ausführlicher beschrieben wird. Die Tragstruktur 14 weist im vorliegenden Fall einen zylindrischen Behälter 15 mit Deckel 16 auf und ist von der Lufteintrittsöffnung 11 her bis zur axialen Auflage an Anschlagrippen 19 in das Gehäuse 10 eingesetzt. Im Deckel 16 wie auch im Boden des Behälters 15 sind eine Anzahl Bohrungen 18 für den Luftdurchtritt vorgesehen.

Ein zwischen Behälter 15 und Deckel 16 eingesetzter Dichtungsring 17 dichtet die Tragstruktur 14, welche den wirksamen Querschnitt des Gehäuses 10 im wesentlichen ausfüllt, gegen dieses Gehäuse ab. Dadurch wird die Luft, welche beim Inhalieren durch die Oeffnung 11 angesaugt wird, zwangsläufig durch das Innere des Behälters 15 geleitet.

Der Behälter 15 der Tragstruktur 14 ist mit einer Schüttung eines Granulats - beim vorliegenden Beispiel Glaskugeln von untereinander gleichem Durchmesser - im wesentlichen angefüllt. Diese Granulat-Schüttung - es kann sich auch um eine Schüttung von unregelmässig geformten Körnern oder von Kugeln unterschiedlichen Durchmessers handeln - bildet den aktiven Teil der Tragstruktur 14. Wesentlich ist, dass die Tragstruktur eine Vielzahl von durchgehenden Strömungskanälen (hier durch die untereinander verbundenen Zwischenräume zwischen den Granulatkörnern bzw. Kugeln) für die beim Inhalieren angesaugte Luft bildet, wobei an der freien Oberfläche dieser Kanäle ein bei Raumtemperatur verdunstbares Nikotinpräparat als dünne Schicht angelagert ist, welche die Kanäle offen lässt; wesentlich ist ebenso, dass das den aktiven Teil der Tragstruktur bildende Material wenigstens an der Oberfläche dicht ist, d.h. das angelagerte Nikotinpräparat nicht absorbiert. Es zeigt sich, dass es mit einer solchen Anordnung - bei ausreichender, beschichteter Oberfläche der Strömungskanäle - moglich ist, beim Durchziehen von Luft mit jedem Zug bei Raumtemperatur eine ausreichende Menge Nikotin zu verdunsten, um die stimulierende Wirkung des Rauchens zu simulieren. Dank fehlender Absorption bleibt das oberflächlich angelagerte Nikotin dauernd der Luft ausgesetzt, und es ist bereits mit geringen Nikotin-Beladungsmengen möglich, eine relativ grosse Oberfläche der Tragstruktur zu beschichten. Dies soll mit den nachstehenden quantitativen Ueberlegungen im Zusammenhang mit der Fig. 1 verdeutlicht werden:
In Fig. 1 ist ein beliebiger Bereich der Kugelschüttung vergrössert dargestellt und mit A bezeichnet (der Einfachheit halber als regelmässige, dichteste Kugelpackung in zwei Schichten). Hierbei sind nebeneinander- und übereinanderliegende Kugeln 20 und die dazwischen bestehenden Zwischenräume 21 sichtbar, welche die Vielzahl von durchgehenden Strömungskanälen bilden. Aus dem Bereich A ist sodann ein Teilbereich nochmals vergrössert dargestellt und mit B bezeichnet; dieser Bereich B stellt drei einander berührende Kugeln 20 im Schnitt sowie den dabei gebildeten Zwischenraum bzw. Stömungskanal 21 dar. In diesem stark vergrösserten Bereich B ist nun auch die dünne Schicht 22 des auf der Kugeloberfläche angelagerten Nikotinpräparats sichtbar (Schichtdicke nicht massstäblich, sondern eher zu gross dargestellt). Im Zwischenraum 21 ist ferner strichpunktiert der die drei Kugeln 20 mit dem Radius R berührende Inkreis mit dem Radius r eingezeichnet; wie sich leicht berechnen lässt, ist das Verhältnis R:r = 0,1547... .

Für die nachfolgenden, beispielsweisen Berechnungen wird davon ausgegangen, dass ein Behälter 15 mit einem Innendurchmesser von 7,5 mm und einer Länge (innen) von 30 mm mit Glaskugeln 20 gleicher Grösse gefüllt wird, um die Tragstruktur 14 zu bilden. (Es ergibt sich dabei ein geringes Spiel zwischen den Kugeln und der Behälterwand, und die Kugeln liegen lose übereinander.) Die Anzahl Kugeln, die im Behälter Platz finden, wurde für einige Kugelradien R empirisch bestimmt; sie ist etwas geringer als bei theoretisch dichtester Kugelpackung. Sodann wird die Tragstruktur mit einer bestimmten Menge von flüssigem Nikotinpräparat beladen (spezifisches Gewicht von Reinnikotin praktisch = 1, d.h. 1mg = 1 mm³), und es wird die sich ergebende Dicke der Schicht 22 bei angenommener gleichmässiger Verteilung der Flüssigkeit über die gesamte Oberfläche der Kugeln berechnet. Diese Schichtdicke lässt sich dann vergleichen mit dem Radius r des Inkreises (Fig. 1, B.) bei gegebenem Kugelradius R. In der nachstehenden Tabelle 1 sind die Verhältnisse für drei verschiedene Kugelgrössen bei einer gleichbleibenden Beladung mit jeweils 6 mm³ Präparat (6 mg Reinnikotin) dargestellt:

**Tabelle 1**

| Kugelradius R [mm] | Anzahl Kugeln | Kugelfläche total [mm²] | Schichtdicke [µm] | Inkreisradius r [µm] |
|---|---|---|---|---|
| 1,5 | 52 | 1470 | 4,1 | 232 |
| 1,2 | 98 | 1773 | 3,4 | 186 |
| 1 | 171 | 2149 | 2,8 | 155 |
| 0,75 | 434 | 3068 | 1,9 | 116 |

Die als Beispiel gerechneten geometrischen Verhältnisse lassen einige wichtige Tatsachen erkennnen:
Die Dicke der Schicht 22 beträgt nur einen geringen Bruchteil des Inkreis-Radius r (etwa 1/50 oder 1/60). Dies bedeutet einerseits, dass der Querschnitt der Kanäle 21 weit offen bleibt, und andererseits, dass die Kapillarwirkung auf die Flüssigkeitsschichten gering ist, d.h. auf die Umgebung der Berührungspunkte beschränkt ist (und zwar auf kleinere Bereiche als in Fig 1, B. dargestellt, weil dort die Schichtdicke übertrieben gezeichnet ist). Diese Verhältnisse ändern sich auch nicht grundlegend, wenn die Nikotin-Beladungsmenge im Vergleich zu den angenommenen 6 mg z.B. halbiert oder verdoppelt wird. Daraus folgt, dass das "Labyrinth" der Strömungskanäle 21 eine recht grosse, freie Verdunstungsoberfläche aufweist, die, wenn sie auch nicht der gesamten Kugeloberfläche (Tabelle 1) entspricht, dieser doch nahekommt. Wenn beim Gebrauch des Artikels Luft durch die Kanäle 21 gesaugt wird, so verdunstet an dieser gesamten benetzten Oberfläche ein Teil des Nikotins, welches dann mit der Luft inhaliert wird. Während einer Vielzahl aufeinanderfolgender Züge ändert sich am Ausmass der Verdunstungsoberfläche nur sehr wenig, die Schicht 22 wird nur in der Dicke nach und nach abgetragen.

Es wurden mit einer Anordnung nach Fig. 1 (jedoch bei etwas anderen Grössenverhältnissen, als sie der Tabelle 1 zugrundegelegt sind) Versuche unternommen, um die bei Luftdurchzug und bei Raumtemperatur zur Verdunstung gebrachten, inhalierbaren Nikotinmengen zu ermitteln. Ein Behälter 15 mit 9,2 mm Innendurchmesser und 24 mm Länge wurde mit 63 Glaskugeln von 3 mm Durchmesser in loser Schüttung gefüllt. Die Kugelschüttung wurde dann mit 12,8 mg (praktisch 12,8 mm³) Reinnikotin beladen, das unter leichtem Rütteln der Kugeln in kurzer Zeit über die gesamte Oberfläche der Kugeln von 1781 mm² gleichmässig verteilt wurde. Die resultierende, berechnete Dicke der Nikotinschicht 22 beträgt 7,2 µm, bei einem Inkreisradius von 232 µm.

Der so hergestellte Artikel wurde nun mit trockener Luft "beraucht", indem Luftzüge von jeweils 35 ml Inhalt und etwa 2 s Dauer in Zeitabständen von etwa 60 s durch die Tragstruktur 14 gesaugt wurden. Nach jeweils 50 Zügen wurde dann durch genaue Wägung die Gewichtsabnahme der Tragstruktur 14 festgestellt und daraus die durchschnittliche Nikotinabgabe je Zug berechnet. Die Messergebnisse über 550 Züge sind in der nachstehenden Tabelle 2 wiedergegeben:

Aufgrund dieser Ergebnisse lässt sich feststellen, dass die Verdunstung bei Raumtemperatur mit dem als Beispiel beschriebenen Artikel durchaus bemerkenswerte, für das Inhalieren "taugliche" Nikotinmengen ergibt, auch wenn man aus praktischen Gründen nicht mehr als vielleicht 50 oder 100 Züge in Betracht zieht. Die Nikotinabgabe ist anfänglich konstant und relativ hoch. Nach 350 Zügen sind ca. 50 % und nach 550 Zügen bereits über 70 % der Nikotin-Beladung verdunstet. Dass nach "Verbrauch" von 50 % der ursprünglichen Beladung (350 Züge) die Nikotinabgabe je Zug immer noch 80 % der anfänglichen Abgabe beträgt, kann als Bestätigung dafür genommen werden, dass über lange Zeit die wirksame Verdunstungsoberfläche praktisch konstant bleibt und die Schicht 22 nur in der Dicke abnimmt. Dass schliesslich nach etwa 80 % Gewichtsabnahme die Nikotinabgabe je Zug rasch abfällt (in Tabelle 2 nicht enthalten), lässt sich dadurch erklären, dass die Schicht 22 schliesslich an einzelnen Stellen und dann in immer ausgedehnteren Bereichen vollständig erschöpft ist; der Versuch wurde nach 950 Zügen bei lediglich noch 8 % Restnikotin abgebrochen.

Eine weiteres Ausführungsbeispiel eines Artikels zur Simulation des Rauchens ist in Fig. 2 dargestellt und wird nachfolgend beschrieben. Dieser Artikel weist ein Gehäuse 10a in Form eines Röhrchens, z.B. etwa mit den Abmessungen einer Zigarette auf, mit Lufteintrittsöffnung 11 und Luftaustrittsöffnung 12. Die Tragstruktur 24 für ein Nikotinpräparat ist hier als Bündel von parallelen Längsstäben 30 aus nicht absorbierendem Material ausgebildet; vorzugsweise haben die Stäbe 30, wie aus dem vergrösserten Ausschnitt C ersichtlich, kreisrunden Querschnitt, wobei die zwischen ihnen bestehenden Zwischenräume eine Vielzahl von Strömungskanälen 31 für die durchgezogene Luft bilden. Selbstverständlich können die Stäbe 30 auch einen anderen, z.B. unregelmässigen Querschnitt aufweisen, sofern sie Zwischenräume zur Bildung von Strömungskanälen offen lassen. Am Luftaustritts-Ende 12 kann eine luftdurchlässige Sperre 25, beispielsweise in Form eines Drahtsiebes, in das Röhrchen eingesetzt sein, um das Austreten von einzelnen Stäben 30 zu verhindern. Das Röhrchen 10a kann z.B. aus mehreren Papierlagen gewickelt oder aus dünnem Karton hergestellt sein; zweckmässigerweise ist eine impermeable Innenbeschichtung, z.B. eine Aluminiumfolie, aufgebracht, damit das von der Tragstuktur 24 aufgenommene Nikotinpräparat nicht in das Material des Röhrchens 10a hineindiffundiert.

Auf der nicht absorbierenden Oberfläche der Stäbe 30 - es kann sich z.B. um Glasstäbe handeln - ist ein bei Raumtemperatur verdunstbares Nikotinpräparat als dünne Schicht 32 angelagert, welche die Strömungskanäle 31 offen lässt; im Ausschnitt C ist die Schicht 32 im Vergleich zum Durchmesser der Stäbe 30 eher zu dick gezeichnet, lediglich um sie besser darstellen zu können.

Um eine Vorstellung der möglichen geometrischen Verhältnisse bei einer Tragstruktur 24 gemäss Fig. 2 zu vermitteln, sei ein Röhrchen 10a mit einem Innendurchmesser von 7,5 mm angenommen, in dessen Querschnitt ein Bündel paralleler, kreisrunder Stäbe 30 in der je nach Stabdurchmesser möglichen Anzahl und mit einer Länge von 50 mm eingebracht ist. Auf der Gesamtoberfläche einer solchen Trakgstuktur 24 sei wiederum ein flüssiges Nikotinpräparat mit einem Volumen von 6 mm³ gleichmässig verteilt. Die sich ergebenden geometrischen Verhältnisse sind für verschiedene Stabradien (Stabdurchmesser 2,4, 2 und 1,5 mm) in der Tabelle 3 wiedergegeben; als Grössenvergleich für die errechnete Schichtdicke ist wiederum jeweils der Inkreisradius zwischen drei einander berührenden Stäben 30 angegeben (in Fig. 2, C. nicht eingezeichnet).

**Tabelle 3**

| (Beladung: 6 mm³) | | | | |
|---|---|---|---|---|
| Stabradius [mm] | Anzahl Stäbe | Oberfläche total [mm²] | Schichtdicke [µm] | Inkreisradius [µm] |
| 1,2 | 7 | 2639 | 2,3 | 186 |
| 1 | 9 | 2827 | 2,1 | 155 |
| 0,75 | 19 | 4477 | 1,3 | 116 |

Es zeigt sich, dass sich durchaus ähnliche Grössenordnungen ergeben wie bei der aus einer Kugelschüttung gebildeten Tragstruktur nach Fig. 1: Der Inkreisradius beträgt ein Vielfaches der errechneten Schichtdicke, d.h. der Querschnitt der Kanäle 31 bleibt weit geöffnet und die Kapillarwirkung in den "einspringenden Ecken" der Kanäle 31 (jeweils zu beiden Seiten einer Berührungslinie zwischen zwei Stäben 30) bleibt gering. Daraus wird auch deutlich, dass die Anordnung - auch alle übrigen hier beschriebenen Tragstrukturen - nichts gemeinsam hat mit einem porösen Material, welches eine Flüssigkeit aufsaugt und durch sie "gesättigt" wird. Dies lässt sich auch leicht erkennen, wenn man das gesamte durch die Strömungskanäle 31 gebildete bzw. vom Volumen der Stäbe 30 nicht eingenommene freie Volumen berechnet. Dieses beträgt bei einem Stabdurchmesser von 2,4 mm und den übrigen der Tabelle 3 zugrunde gelegten Abmessungen 625 mm³, also rund das Hundertfache des für die Beladung vorgesehenen Volumens des Nikotinpräparats. Ebenso ist - wie bereits ausgeführt - durch die Wahl des Materials für die Tragstruktur dafür gesorgt, dass das Nikotinpräparat an der Strukturoberfläche als angelagerte Schicht verbleibt und nicht in das Innere des Materials hineindiffundert bzw. vom Material absorbiert wird.

Auch mit einer Tragstruktur gemäss Fig. 2 lässt sich eine Nikotinverdunstung bei Raumtemperatur in die durchziehende Luft erreichen, welche im Ausmass und im zeitlichen Verlauf vergleichbar ist mit Werten, wie sie anhand der Tabelle 2 diskutiert worden sind.

Bezüglich des einzubringenden Nikotinpräparats ist zu erwähnen, dass ausser dem bereits genannten Reinnikotin andere Möglichkeiten bestehen. Insbesondere kann es erwünscht sein, dass der Artikel Aromastoffe enthält, beispielsweise Tabakaroma, Fruchtaromen, Minze oder dergleichen, welche zusammen mit dem verdunsteten Nikotin inhaliert werden sollen. Solche Aromastoffe und/oder andere Zusätze können flüssigem Reinnikotin beigemengt werden, welches Gemisch als Nikotinpräparat in die Tragstruktur eingebracht wird. Lediglich als Beispiel sei an sich bekanntes Tabakaromaöl erwähnt,welches sich zur Mischung mit Reinnikotin eignet.

Es kann aber auch zweckmässig sein, Aromastoffe oder dergleichen in einem separaten Träger zusätzlich zur Tragstruktur im Gehäuse des Artikels anzuordnen. Ein solcher separater Aromaträger ist in Fig. 2 schematisch als luftdurchlässiger "Pfropfen" 26, beispielsweise aus Zigaretten-Filtermaterial oder dergleichen dargestellt. Ein solcher Träger 26 wird zweckmässigerweise, bezogen auf die Strömungsrichtung der Luft, vor der Tragstruktur 24 im Gehäuse angeordnet; eine Anordnung hinter der Tragstruktur scheint weniger geeignet, da dann ein Teil des im Luftstrom geführten, verdunsteten Nikotins im Material des Trägers 26 wieder absorbiert werden könnte.

Das weitere Ausführungsbeispiel eines Artikels gemäss Fig. 3 weist ein Gehäuse 10b mit Mundstück 13, Lufteintrittsöffnung 11 und Luftaustrittsöffnung 12 ähnlich wie bei Fig. 1 auf. Als Tragstruktur 34 für ein Nikotinpräparat ist jedoch ein selbsttragender, zylindrischer Körper im Gehäuse 10b angeordnet. Es handelt sich beispielsweise um einen festen, offenzelligen Schaumkörper mit einer Struktur, wie sie aus dem stark vergrösserten Ausschnitt D ersichtlich ist. Die im Innern des Körpers verteilten Hohlräume oder "Zellen" 36 sind an zahlreichen Stellen untereinander verbunden und bilden eine Vielzahl von Strömungskanälen 37, welche die Tragstruktur 34 durchziehen und auch untereinander vielfältig "vernetzt" sind. An der gesamten Oberfläche der Zellen 36 bzw. Kanäle 37 ist auch hier ein bei Raumtemperatur verdunstbares Nikotinpräparat als dünne, die Kanäle offen lassende Schicht angelagert (die Schicht ist in Fig. 3 nicht dargestellt). Wie bei den vorangehend beschriebenen Tragstrukturen muss auch die Tragstruktur 34 wenigstens an ihrer Oberfläche (Oberfläche der Zellen 36 bzw. der Kanäle 37) dicht, d.h. nicht absorbierend sein; als Werkstoff ist wiederum vor allem Glas geeignet.

Ein offenzelliger Schaumkörper mit einer Innenstruktur etwa gemäss dem Ausschnitt D kann auch als "Positiv-Negativ-Umkehrung" einer Kugelschüttung aufgefasst werden, d.h. die offenen Zellen oder "Blasen" des Schaums nehmen die Stellen der Kugeln in der Kugelschüttung ein. Dabei ist die Gesamtoberfläche der Blasen wahrscheinlich etwas geringer als sie bei einer Kugelschüttung (Summe der Kugeloberflächen) erreichbar wäre, anderseits treten jedoch bei der Schaumstruktur praktisch überhaupt keine einspringenden Raumecken und damit keine Kapillarwirkung auf.

Ein als Tragstruktur 34 verwendbarer Körper kann auch als Sinterkörper aus einer Schüttung von Kugeln oder Körnern von gleicher oder unterschiedlicher Korngrösse hergestellt werden. Durch Wahl der Korngrösse, der Korngrössenverteilung und der Verfahrensparameter beim Sintern können die Struktureigenschaften des Körpers nach Bedarf innerhalb weiter Grenzen eingestellt werden; dasselbe gilt auch für die Herstellung offenzelliger Schaumkörper. Solche Struktureigenschaften (mittlere Porengrösse, Beschaffenheit der Strömungskanale usw.) können für das Einbringen des Nikotinpräparats und dessen Verteilung auf der Oberfläche, insbesondere aber für den Strömungswiderstand der Tragstruktur beim Durchziehen von Luft von Bedeutung sein. Als sehr geeigneter Werkstoff für die Tragstruktur 34 erweist sich sog. offenporiges Sinterglas, das mit gezielt eingestellten Struktur-Parametern und in der gewünschten äusseren Gestalt hergestellt werden kann. Lediglich als Beispiel sei eine mittlere Porengrösse in einem Bereich etwa zwischen 150 und 300 µm und ein Porenvolumen von etwa 50 bis 80 % genannt; ein solches Produkt ist frei von Bindemitteln und weitgehend inert und weist eine grosse spezifische Oberfläche auf, die mit dem Nikotinpräparat gut benetzbar ist. Mit einem zylindrischen Stopfen dieser Art von 8,5 mm Durchmesser und 10 mm Länge, beladen mit 4 mg Reinnikotin, lassen sich inhalierbare Nikotinmengen in der Grössenordnung von 12 bisd 16 µg während der ersten 100 bis 150 Züge erreichen.

Die Fig. 4 zeigt, in etwas grösserem Massstab als bisher, ein weiteres Ausführungsbeispiel, welches sich von denjenigen nach Fig. 1 bis 3 vor allem in der Aussenform der Tragstruktur und den sich daraus ergebenden Strömungsverhältnissen unterscheidet. Im Innern eines zylindrischen, abgebrochen gezeichneten Gehäuses 10c mit Lufteintrittsöffnung 11 und Ausgangsbohrung 12 ist eine Tragstruktur 44 in Form eines zylindrischen Rohres angeordnet. Das der Gehäuseöffnung 11 benachbarte Ende des Rohres ist durch eine Scheibe 43 verschlossen und zwischen mehreren innen am Gehäuse 10c angeformten und über den Umfang verteilten Stützrippen 41 zentriert. Das andere Ende des Rohres greift über einen die Bohrung 12 umgebenden Stutzen 42 und ist dadurch ebenfalls zentriert. Beim Durchziehen von Luft in Pfeilrichtung ergibt sich dadurch ein Strömungsverlauf, wie er mit mehreren geschwungenen Linien angedeutet ist, d.h. die Tragstruktur 44 wird im wesentlichen radial zur Längsachse durchströmt. Als Material mit einer Vielzahl von Strömungskanälen kann einer der im Zusammenhang mit Fig. 3 beschriebenen Werkstoffe verwendet werden, und bezüglich Beschichtung der Oberfläche der Strömungskanäle gilt das bisher Gesagte. Gegenüber den Tragstrukturen der vorangehenden Beispiele sind jedoch bei der vorliegenden Gestaltung die Strömungswege erheblich verkürzt, dagegen ergibt sich ein wesentlich grösserer wirksamer, durchströmter Querschnitt, welcher im wesentlichen dem Produkt aus des Länge des Rohres und seinem mittleren Durchmesser entspricht. Wie leicht einzusehen ist, können bei einer solchen Anordnung durch variieren des Rohrdurchmessers, der Wandstärke und der Länge der Tragstruktur der Zugwiderstand und die verfügbare Gesamtoberfläche der Strömungskanäle weitgehend unabhängig voneinander eingestellt werden. (Lediglich als Hinweis sei erwähnt, dass der Zugwiderstand verschiedener Zigarettenmarken in weiten Grenzen zwischen etwa 35 und 120 mm WS variiert).

Es bleibt noch auszuführen, dass die Beladung der Tragstrukturen mit dem Nikotinpräparat sich in einer Serienproduktion relativ einfach durchführen lässt. Vorzugsweise werden die Tragstrukturen mit vertikaler Achse gehalten, und ein abgemessenes Flüssigkeitsvolumen wird mittels einer an sich bekannten Dosiervorrichtung aus einem geschlossenen Behälter auf die eine Stirnseite der Struktur aufgebracht (bei der Struktur 14 nach Fig. 1 bei abgenommenem Deckel 16). Es zeigt sich, dass das flüssige Präparat dank guter Benetzungsfähigkeit sich rasch über die Oberfläche der Strömungskanäle ausbreitet und relativ bald bis zur gegenüberliegenden Stirnseite der Struktur vordringt. Besonders im Falle einer losen Granulat- bzw. Kugelschüttung kann leichtes Schütteln oder Vibrieren das Ausbreiten der Flüssigkeit begünstigen. Das Beladen der Tragstruktur kann wahlweise vor oder nach dem Einbau in das Gehäuse durchgeführt werden. Jedenfalls kann eine separate Herstellung und "Konfektionierung" der Tragstruktur unabhängig vom Gehäuse im Rahmen einer Grossproduktion durchaus zweckmässig sein.

Für die Tragstruktur in allen Ausführungsformen gilt, dass deren Werkstoff, wie bereits mehrfach erwähnt,wenigstens an der Oberfläche so dicht sein soll, dass das Nikotinpräparat nicht absorbiert wird. Als Werkstoffe kommen ausser Glas auch chemisch beständige und dichte Metalle oder Metall-Legierungen, beispielsweise Aluminium in Frage. Ebenfalls in Betracht zu ziehen sind Strukturen aus dichter und/oder glasierter Keramik. Schliesslich wären auch besondere Kunststoffe denkbar, wie beispielsweise Polytetrafluoräthylen (Teflon) oder Polybutylenterephthalat, die als besonders dicht bzw. impermeabel bekannt sind. Natürlich ist es auch denkbar, die Tragstruktur aus einer Kombination von zwei oder gar mehreren der vorgenannten Werkstoffe herzustellen.

## Patentansprüche

1. Artikel zur Simulation des Rauchens durch Inhalieren von Nikotin ohne Wärmeeinwirkung, mit einem eine Lufteintritts- und eine Luftaustrittsöffnung aufweisenden Gehäuse (10), welches im Innern eine Tragstruktur (14, 24, 34, 44) enthält, die ein bei Raumtemperatur verdunstbares Nikotinpräparat aufnimmt, dadurch gekennzeichnet, dass die den wirksamen Querschnitt des Gehäuses (10) im wesentlichen ausfüllende Tragstruktur (14, 24, 34, 44) eine Vielzahl von durchgehenden Strömungskanälen (21, 31, 37) bildet, an deren freier und nicht absorbierender Oberfläche das Nikotinpräparat als dünne, die Strömungskanäle offen lassende Schicht (22, 32 ) angelagert ist.

2. Artikel nach Anspruch 1, dadurch gekennzeichnet, dass die Tragstruktur (14, 24, 34, 44) im wesentlichen aus Glas besteht.

3. Artikel nach Anspruch 1, dadurch gekennzeichnet, dass die Tragstruktur (14, 24, 34, 44) aus Aluminium oder einem anderen chemisch beständigen und dichten Metall oder einer Metall-Legierung besteht.

4. Artikel nach Anspruch 1, dadurch gekennzeichnet, dass die Tragstruktur (14, 24, 34, 44) aus dichter und/oder glasierter Keramik besteht.

5. Artikel nach Anspruch 1, dadurch gekennzeichnet, dass die Tragstruktur (14, 24, 34, 44) aus einem nicht absorbierenden und chemisch beständigen Kunststoff, insbesondere Polytetrafluoräthylen, besteht.

6. Artikel nach Anspruch 1, dadurch gekennzeichnet, dass die Tragstruktur (14, 24, 34, 44) aus zwei oder mehreren der in den Ansprüchen 2 bis 5 angegebenen Werkstoffe zusammengesetzt ist.

7. Artikel nach einem der Ansprüche 1 bis 6, dadurch gekennzeichnet, dass die Tragstruktur (14) eine Schüttung eines Granulats aufweist.

8. Artikel nach Anspruch 7, dadurch gekennzeichnet, dass die Granulat-Partikel Kugeln (20) sind.

9. Artikel nach einem der Ansprüche 1 bis 6, dadurch gekennzeichnet, dass die Tragstruktur (24) ein Bündel von im wesentlichen parallelen Stäben (30) mit zwischenliegenden Längskanälen (31) aufweist.

10. Artikel nach Anspruch 9, dadurch gekennzeichnet, dass die Stäbe (30) kreisrunden Querschnitt aufweisen.

11. Artikel nach einem der Ansprüche 1 bis 6, dadurch gekennzeichnet, dass die Tragstruktur einen offenporigen Sinterkörper aufweist.

12. Artikel nach einem der Ansprüche 1 bis 6, dadurch gekennzeichnet, dass die Tragstruktur (34) einen festen, offenzelligen Schaumkörper aufweist.

13. Artikel nach einem der Ansprüche 11 oder 12, dadurch gekennzeichnet, dass der Sinter- bzw. Schaumkörper zylindrisch ist.

14. Artikel nach einem der Ansprüche 11 oder 12, dadurch gekennzeichnet, dass der Sinter- bzw. der Schaumkörper rohrförmig ist.

15. Artikel nach einem der vorangehenden Ansprüche, dadurch gekennzeichnet, dass das Gehäuse (10) zusätzlich zum Nikotinpräparat Aromastoffe enthält.

16. Artikel nach Anspruch 15, dadurch gekennzeichnet, dass die Aromastoffe in einem Träger (26) zusätzlich zur Tragstruktur (24) vorhanden sind.

17. Artikel nach einem der vorangehenden Ansprüche, dadurch gekennzeichnet, dass das Nikotinpräparat Reinnikotin ist.

18. Tragstruktur zur Verwendung in einem Artikel zur Simulation des Rauchens durch Inhalieren von Nikotin ohne Wärmeeinwirkung, mit einem Nikotin enthaltenden und beim simulierten Rauchen Nikotin an durchziehende Luft abgebenden, aktiven Teil, dadurch gekennzeichnet dass der aktive Teil aus mindestens an der Oberfläche nicht absorbierendem Material besteht und eine Vielzahl von offenen Kanälen (21, 31, 37) bildet, an deren freier Oberfläche ein bei Raumtemperatur verdunstbares Nikotinpräparat in dünner, die Kanäle offen lassender Schicht (22, 32) angelagert ist.

19. Tragstruktur nach Anspruch 18, dadurch gekennzeichnet, dass der aktive Teil im wesentlichen aus Glas besteht.

20. Tragstruktur nach Anspruch 18, dadurch gekennzeichnet, dass der aktive Teil aus Aluminium oder einem anderen chemisch beständigen und dichten Metall oder einer Metall-Legierung besteht.

21. Tragstruktur nach Anspruch 18, dadurch gekennzeichnet, dass der aktive Teil aus dichter und/oder glasierter Keramik besteht.

22. Tragstruktur nach Anspruch 18, dadurch gekennzeichnet, dass der aktive Teil aus einem nicht absorbierenden und chemisch beständigen Kunststoff, insbesondere Polytetrafluoräthylen, besteht.

23. Tragstruktur nach Anspruch 18, dadurch gekennzeichnet, dass der aktive Teil aus zwei oder mehreren der in den Ansprüchen 17 bis 20 angegebenen Werkstoffe zusammengesetzt ist.

24. Tragstruktur nach einem der Ansprüche 18 bis 23, gekennzeichnet durch eine Schüttung eines mit dem Nikotinpräparat beschichteten Granulats als aktiver Teil.

25. Tragstruktur nach Anspruch 24, dadurch gekennzeichnet, dass die Granulat-Partikel Kugeln (20) sind.

26. Tragstruktur nach einem der Ansprüche 18 bis 23, gekennzeichnet durch ein Bündel von im wesentlichen parallelen, mit dem Nikotinpräparat beschichteten Stäben (30) mit zwischenliegenden Längskanälen(31) als aktiver Teil.

27. Tragstruktur nach Anspruch 26, dadurch gekennzeichnet, dass die Stäbe (30) kreisrunden Querschnitt aufweisen.

28. Tragstruktur nach einem der Ansprüche 18 bis 23, gekennzeichnet durch einen offenporigen Sinterkörper als aktiver Teil.

29. Tragstruktur nach einem der Ansprüche 18 bis 23, gekennzeichnet durch einen festen, offenzelligen Schaumkörper (34) als aktiver Teil.

30. Tragstruktur nach einem der Ansprüche 28 oder 29, dadurch gekennzeichnet, dass der Sinter- bzw. der Schaumkörper zylindrisch ist.

31. Tragstruktur nach einem der Ansprüche 28 oder 29, dadurch gekennzeichnet, dass der Sinter- bzw. Schaumkörper rohrförmig ist.

## Claims

1. Article for the simulation of smoking by inhaling nicotine without the action of heat, with a housing (10) which has an air inlet aperture and an air outlet aperture and which contains internally a carrier structure (14, 24, 34, 44) accommodating a nicotine preparation evaporatable at room temperature, characterised in that the carrier structure (14, 24, 34, 44), substantially filling the effective cross-section of the housing (10), forms a plurality of throughgoing flow channels (21, 31, 37) on whose free and non-absorbent surface the nicotine preparation is arranged as a thin layer (22, 32) which leaves the flow channels open.

2. Article according to claim 1, characterised in that the carrier structure (14, 24, 34, 44) is made substantially of glass.

3. Article according to claim 1, characterised in that the carrier structure (14, 24, 34, 44) is made of aluminium or another chemically stable and impervious metal or a metal alloy.

4. Article according to claim 1, characterised in that the carrier structure (14, 24, 34, 44) is made of impervious and/or glazed ceramic.

5. Article according to claim 1, characterised in that the carrier structure (14, 24, 34, 44) is made of a non-absorbent and chemically stable synthetic plastic material, especially polytetrafluoroethylene.

6. Article according to claim 1, characterised in that the carrier structure (14, 24, 34, 44) is composed of two or more of the materials indicated in claims 2 to 5.

7. Article according to one of claims 1 to 6, characterised in that the carrier structure (14) comprises a bed of granulate.

8. Article according to claim 7, characterised in that the granulate particles are balls (20).

9. Article according to one of claims 1 to 6, characterised in that the carrier structure (24) comprises a bundle of substantially parallel rods (30) with longitudinal channels (31) situated between them.

10. Article according to claim 9, characterised in that the rods (30) have a circular cross-section.

11. Article according to one of claims 1 to 6, characterised in that the carrier structure comprises an open-pore sintered element.

12. Article according to one of claims 1 to 6, characterised in that the carrier structure (34) comprises a solid open-pore foam element.

13. Article according to one of claims 11 or 12, characterised in that the sintered or foam element is cylindrical.

14. Article according to one of claims 11 or 12, characterised in that the sintered or foam element is tubular.

15. Article according to one of the preceding claims, characterised in that the housing (10) contains flavourings additionally to the nicotine preparation.

16. Article according to claim 15, characterised in that the flavourings are arranged in a carrier (26) additionally to the carrier structure (24).

17. Article according to one of the preceding claims, characterised in that the nicotine preparation is pure nicotine.

18. Carrier structure for use in an article for simulating smoking by inhaling nicotine without the action of heat, with an active part which contains nicotine and which delivers nicotine to air drawn through during simulated smoking, characterised in that the active part is made of material which is non-absorbent at least at the surface, and forms a plurality of open channels (21, 31, 37) on whose free surface a nicotine preparation evaporatable at room temperature is arranged in a thin layer (22, 32) leaving the channels open.

19. Carrier structure according to claim 18, characterised in that the active part is made substantially of glass.

20. Carrier structure according to claim 18, characterised in that the active part is made of aluminium or another chemically stable and impervious metal or a metal alloy.

21. Carrier structure according to claim 18, characterised in that the active part is made of impervious and/or glazed ceramic.

22. Carrier structure according to claim 18, characterised in that the active part is made of a non-absorbent and chemically stable synthetic plastic material, especially polytetrafluoroethylene.

23. Carrier structure according to claim 18, characterised in that the active part is composed of two or more of the materials indicated in claims 17 to 20.

24. Carrier structure according to one of claims 18 to 23, characterised by a bed of a granulate coated with the nicotine preparation, as the active part.

25. Carrier structure according to claim 24, characterised in that the granulate particles are balls (20).

26. Carrier structure according to one of claims 18 to 23, characterised by a bundle of substantially parallel rods (30) coated with the nicotine preparation and having longitudinal channels (31) situated between them, as the active part.

27. Carrier structure according to claim 26, characterised in that the rods (30) are of circular cross-section.

28. Carrier structure according to one of claims 18 to 23, characterised by an open-pore sintered element as the active part.

29. Carrier structure according to one of claims 18 to 23, characterised by a solid open-pore foam element (34) as the active part.

30. Carrier structure according to one of claims 28 or 29, characterised in that the sintered or foam element is cylindrical.

31. Carrier structure according to one of claims 28 or 29, characterised in that the sintered or foam element is tubular.

## Revendications

1. Article pour simuler le fait de fumer, grâce à une inhalation de nicotine sans apport de chaleur, comprenant un boîtier (10) comprenant un orifice d'entrée d'air et un orifice de sortie d'air, ce boîtier contenant à l'intérieur une structure de support (14, 24, 34, 44) recevant une préparation de nicotine pouvant être évaporée à température ambiante,
caractérisé en ce que
la structure de support (14, 24, 34, 44) remplissant sensiblement la section transversale du boîtier (10) définit une multitude de canaux d'écoulement débouchants (21, 31, 37), à la surface libre et non absorbante desquels la préparation de nicotine est appliquée sous forme d'une couche mince (22, 32) laissant les canaux d'écoulement ouverts.

2. Article selon la revendication 1, caractérisé en ce que la structure de support (14, 24, 34, 44) est réalisée essentiellement en verre.

3. Article selon la revendication 1, caractérisé en ce que la structure de support (14, 24, 34, 44) est réalisée à partir d'aluminium ou d'un autre métal ou alliage métallique chimiquement résistant et dense.

4. Article selon la revendication 1, caractérisé en ce que la structure de support (14, 24, 34, 44) est réalisée en un matériau céramique dense et/ou glacé.

5. Article selon la revendication 1, caractérisé en ce que la structure de support (14, 24, 34, 44) est réalisée en une matière plastique non absorbante et chimiquement résistante, notamment en polytétrafluoréthylène.

6. Article selon la revendication 1, caractérisé en ce que la structure de support (14, 24, 34, 44) est composée de deux ou de plusieurs des matériaux indiqués dans les revendications 2 à 5.

7. Article selon l'une des revendications 1 à 6, caractérisé en ce que la structure de support (14) comporte un remplissage en vrac d'un produit granulé.

8. Article selon la revendication 7, caractérisé en ce que les particules du produit granulé sont des billes (20).

9. Article selon l'une des revendications 1 à 6, caractérisé en ce que la structure de support (24) comporte un faisceau de tiges (30) essentiellement parallèles définissant entre elles des canaux (31).

10. Article selon la revendication 9, caractérisé en ce que les tiges (30) présentent une section circulaire.

11. Article selon l'une des revendications 1 à 6, caractérisé en ce que la structure de support comporte un corps fritté à alvéoles ouvertes.

12. Article selon l'une des revendications 1 à 6, caractérisé en ce que la structure de support (34) comporte un corps en mousse rigide à alvéoles ouvertes.

13. Article selon l'une des revendications 11 ou 12, caractérisé en ce que le corps fritté ou le corps en mousse est cylindrique.

14. Article selon l'une des revendications 11 ou 12, caractérise en se que le corps fritté ou le corps en mousse est tubulaire.

15. Article selon l'une des revendications précédentes, caractérisé en ce que le boîtier (10) contient, en plus de la préparation de nicotine, des arômes.

16. Article selon la revendication 15, caractérisé en ce que les arômes sont présents dans un support (26) venant en supplément de la structure de support (24).

17. Article selon l'une des revendications précédentes, caractérisé en ce que la préparation de nicotine est de la nicotine pure.

18. Structure de support destinée à être utilisée dans un article permettant de simuler le fait de fumer, grâce à l'inhalation de nicotine sans apport de chaleur, comprenant une partie active contenant de la nicotine et dégageant, lors de la simulation du fait de fumer, de la nicotine, la remettant à l'air traversant la structure,
caractérisée en ce que la partie active est composée d'un matériau dont au moins la surface est non absorbante, et forme une multitude de canaux ouverts (21, 31, 37), sur la surface libre desquels est appliquée, sous forme d'une couche mince (22, 32) laissant les canaux ouverts, une préparation de nicotine pouvant s'évaporer à température ambiante.

19. Structure de support selon la revendication 18, caractérisée en ce que la partie active est constituée essentiellement en verre.

20. Structure de support selon la revendication 18, caractérisée en ce que la partie active est réalisée à partir d'aluminium ou d'un autre métal ou alliage métallique chimiquement résistant et dense.

21. Structure de support selon la revendication 18, caractérisée en ce que la partie active est réalisée en un matériau céramique dense et/ou glacé.

22. Structure de support selon la revendication 18, caractérisée en ce que la partie active est réalisée en une matière plastique non absorbante et chimiquement résistante, notamment en polytétrafluoréthylène.

23. Structure de support selon la revendication 18, caractérisée en ce que la partie active est composée de deux ou de plusieurs des matériaux indiqués dans les revendications 17 à 20.

24. Structure de support selon l'une des revendications 18 à 23, caractérisée par une partie active sous forme d'un remplissage en vrac d'un produit granulé enduit de la préparation de nicotine.

25. Structure de support selon la revendication 24, caractérisée en ce que les particules du produit granulé sont des billes (20).

26. Structure de support selon l'une des revendications 18 à 23, caractérisée par une partie active sous forme d'un faisceau de tiges (30) essentiellement parallèles, enduites de la préparation de nicotine, définissant entre elles des canaux longitudinaux (31).

27. Structure de support selon la revendication 26, caractérisée en ce que les tiges (30) présentent une section circulaire.

28. Structure de support selon l'une des revendications 18 à 23, caractérisée par une partie active sous forme d'un corps fritté à alvéoles ouvertes.

29. Structure de support selon l'une des revendications 18 à 23, caractérisée par une partie active sous forme d'un corps (34) en mousse rigide à alvéoles ouvertes.

30. Structure de support selon l'une des revendications 28 ou 29, caractérisée en ce que le corps fritté, voire le corps en mousse sont cylindriques.

31. Structure de support selon l'une des revendications 28 ou 29, caractérisée en ce que le corps fritté, voire le corps en mousse sont tubulaires.
